# EUROPÄISCHE PATENTSCHRIFT

(11) **EP 3 087 339 B1**
(45) Veröffentlichungstag und Bekanntmachung des Hinweises auf die Patenterteilung: **21.02.2018**
(21) Anmeldenummer: 14821501.5
(22) Anmeldetag: 11.12.2014
(51) Int. Cl.: F41A 17/72, F41A 17/64

(54) **FALLSICHERUNG EINER HAHNLOSEN SELBSTLADEPISTOLE UND SELBSTLADEPISTOLE MIT EINER SOLCHEN FALLSICHERUNG**
HAMMERLESS SELF-LOADING PISTOL SAFETY SYSTEM WHICH PREVENTS ACCIDENTAL DISCHARGE IF DROPPED, AND SELF-LOADING PISTOL WITH SUCH A SAFETY SYSTEM
SÉCURITÉ ANTICHUTE D'UN PISTOLET À CHARGEMENT AUTOMATIQUE SANS CHIEN ET PISTOLET À CHARGEMENT AUTOMATIQUE SANS CHIEN ÉQUIPÉ D'UNE TELLE SÉCURITÉ ANTICHUTE

(30) Priorität: 23.12.2013 DE 102013022082
(43) Veröffentlichungstag der Anmeldung: 02.11.2016
(73) Patentinhaber: Heckler & Koch GmbH, 78727 Oberndorf/Neckar (DE)
(72) Erfinder: SPINNER, Gerd, 78727 Oberndorf-Bochingen (DE); HENNINGER, Frank, 78727 Oberndorf-Beffendorf (DE)
(74) Vertreter: Samson & Partner Patentanwälte mbB
(86) Internationale Anmeldenummer: PCT/EP2014/003332
(87) Internationale Veröffentlichungsnummer: WO 2015/096891

(56) Entgegenhaltungen:
- US-A- 5 157 209
- US-A1- 2010 313 459
- US-A1- 2011 289 811

## Beschreibung

Die Erfindung betrifft eine Fallsicherung einer hahnlosen Selbstladepistole mit einem bewegbaren Sicherungselement, das eine Sicherungsstellung, in der es vor Schussauslösung in die Bewegungsbahn eines Schlagbolzens eingreift, und eine Freigabestellung, in der es sich außerhalb der Bewegungsbahn des Schlagbolzens befindet, einnehmen kann.

Die Erfindung betrifft auch eine Selbstladepistole, die mit einer derartigen Fallsicherung ausgestattet ist.

In diesen Unterlagen beziehen sich Lagebezeichnungen, wie "oben", "unten", "vorne", "hinten", etc. stets auf die Sicht eines Schützens, der die Selbstladepistole bei horizontal verlaufender Seelenachse in normaler Schusshaltung hält.

### Stand der Technik

Hahnlose Selbstladepistolen - auch Pistolen mit Schlagbolzenschloss genannt - sind in verschiedenen Ausführungen bekannt. Beim Durchladen dieser Pistolen wird der Verschlussschlitten aus seiner hinteren Position losgelassen und die Schließfeder treibt den Verschlussschlitten nach vorne. Bei hahnlosen Selbstladepistolen ohne Spannabzugssystem wird dabei der im Verschlussschlitten angeordnete Schlagbolzen von einer Fangklinke - auch Abzughebel genannt - im Griffstück gefangen und kann daher nicht mit dem Verschlussschlitten nach vorne gleiten. Der vorlaufende Verschlussschlitten komprimiert dabei die in ihm befindliche, den Schlagbolzen umgebende Schlagbolzenfeder und spannt hierdurch den Schlagbolzen. Wenn der Schütze dann den Abzugsmechanismus im Griffstück betätigt, gibt letzterer den vorgespannten Schlagbolzen frei. Bei hahnlosen Selbstladepistolen mit einem Spannabzugssystem hingegen kann die Betätigung des Abzugmechanismus zusätzlich zur Schlagbolzenauslösefunktion die Schlagbolzenfeder auch noch ganz oder teilweise spannen.

Auch Fallsicherungen für Selbstladepistolen sind in unterschiedlichen Ausführungen bekannt. Eine Fallsicherung dient dazu, eine unbeabsichtigte Schussabgabe beim Herunterfallen oder sonstigem, auf die Selbstladepistole wirkenden Stress zu verhindern.

US 2011/0289811 A1 zeigt beispielsweise eine hahnlose Selbstladepistole mit einer Fallsicherung. In deren Sicherungsstellung liegt ein zweiarmiger Sicherungshebel mit einem ersten Hebelarm an einem mit dem Schlagbolzen in Eingriff stehendem Sicherungsschieber an und hält mit seinem zweiten Hebelarm den vorgespannten Schlagbolzen.

Der Sicherungshebel ist über die Abzugsstange mit dem Abzug gekoppelt. Bei Betätigung des Abzugs nach hinten verschiebt dieser die Abzugsstange nach hinten, die wiederum den Sicherungshebel verschwenkt, so dass der erste Hebelarm den Sicherungsschieber nach oben in seine Freigabestellung verschiebt. Der Sicherungsschieber umfasst eine zur Außenabmessung des Schlagbolzens komplementäre Ausnehmung, so dass in der Freigabestellung der Schlagbolzen am Sicherungsschieber vorbei gleiten kann.

EP 1 281 924 B1 zeigt eine Schlagbolzensicherung einer Selbstladepistole mit Hahnzündung mit einem dreh- und verschiebbaren Sicherungsschieber. In der Sicherungsstellung hinterstellt der Sicherungsschieber den Schlagbolzen. Bei Betätigung des Abzugs wirkt dieser zunächst auf einen Sicherungshebel, der wiederum am Sicherungsschieber angreift, und diesen um eine im 90° Winkel zur Schlagbolzenachse stehende Drehachse soweit verdreht, dass der "Dreh" Sicherungsschieber radial aus dem Schlagbolzen entrastet Bei weiterer Abzugsbetätigung verschiebt der Sicherungshebel den Sicherungsschieber axial nach oben aus einer Nut am Schlagbolzen in seine Freigabestellung und entsichert den Schlagbolzen.

US 7,703,230 B2 offenbart eine Schlagbolzensicherung einer hahnlosen Selbstladepistole. Die Schlagbolzensicherung umfasst ein Sicherungselement, das vertikal seitlich am Schlagbolzen angeordnet ist und diesen zusammen mit dem Abzughebel in der Sicherungsstellung in seiner gespannten Position zurückhält. Dazu umfasst der Schlagbolzen seitliche hervorstehende Anlageflächen, an denen das Sicherungselement angreift. Bei Betätigung des Abzugs verschwenkt die Abzugsstange einen Hebelarm, der wiederum am Sicherungselement angreift und dieses axial nach oben verschiebt. Dabei gelangt das Sicherungselement außer Eingriff mit den Anlageflächen und gibt den Schlagbolzen in der Freigabestellung frei.

US 7,810,268 B1 offenbart eine hahnlose Pistole mit einer mit dem Abzug gekoppelten Abzugsstange. Am hinteren Ende der Abzugsstange ist ein verlängerter Arm vorgesehen, der den Schlagbolzen an einem Fortsatz an dessen Unterseite fängt, spannt und in seiner gespannten Position hält. Zur Schussabgabe wird der Abzug betätigt, der wiederum die Abzugsstange und deren hintere Verlängerung aus der Bewegungsbahn des Schlagbolzens schwenkt und so freigibt. Zusätzlich ist ein Auswerfer vorgesehen, der über ein verschiebbares Anschlussstück mit der Abzugsstange gekoppelt ist. Das Anschlussstück verhindert ein Verschieben der Abzugsstange nach unten, wenn der Abzug nicht betätigt wird und damit ein Abrutschen des verlängerten Arms der Abzugsstange vom Fortsatz des Schlagbolzens, wodurch eine Schussauslösung im Falle eines unbeabsichtigten Herunterfallens der Waffe verhindert ist.

US 5,157,209 A, die den Ausgangspunkt der vorliegenden Erfindung bildet, offenbart eine hahnlose Selbstladepistole mit einer Schlagbolzensicherung und einem vertikal im Schlitten verschiebbaren Sicherungselement. In seiner Sicherungsstellung geht das Sicherungselement mit seiner Oberseite in einer Ausnehmung am Schlagbolzen in Eingriff und hindert diesen an einem weiteren Vorlauf. Bei Betätigung des Abzugs wirkt ein am Abzug vorgesehener Hebel auf das Sicherungselement und verschiebt dieses nach oben in dessen Freigabestellung, so dass eine Schussabgabe möglich ist.

### Aufgabe und Lösung der Erfindung

Aufgabe der vorliegenden Erfindung ist es, eine verbesserte und funktionssichere Fallsicherung einer Selbstladepistole sowie eine mit dieser Fallsicherung ausgestattete Selbstladepistole bereitzustellen.

Diese Aufgabe wird jeweils durch die Gegenstände der unabhängigen Ansprüche 1 und 11 gelöst.

Gemäß Anspruch 1 ist die gattungsbildende Fallsicherung also dadurch gekennzeichnet, dass das Sicherungselement in der Sicherungsstellung den Schlagbolzen erst nach dessen Vorlauf über eine definierte Wegstrecke auffängt. Die definierte Wegstrecke ist dabei selbstverständlich kürzer als die zur Schussauslösung benötigte Wegstrecke, jedoch derart, dass die Schlagbolzenfeder ganz oder fast vollständig entspannt ist und deshalb die Energie der zuvor gespannten Schlagbolzenfeder in der gefangenen Positionen ganz oder nahezu vollständig verbraucht ist. Daher kann die Schlagbolzenfeder den Schlagbolzen nicht mehr zur Schussauslösung antreiben, selbst wenn ein Schütze in dieser entspannten Stellung des Schlagbolzens den Abzug loslassen und wieder betätigen sollte.

Weiterhin zeichnet sich die beanspruchte Fallsicherung dadurch aus, dass das Sicherungselement der Fallsicherung zwischen seiner Sicherungsstellung und seiner Freigabestellung horizontal drehbar oder schwenkbar angeordnet und ausgebildet ist. Die Fallsicherung umfasst auch ein insbesondere stiftartiges Lagerungselement, das mit einem ersten Ende in einer Ausnehmung im Verschlussschlitten drehbar gelagert ist. Dabei ist an einem zweiten Ende des Lagerungselements der Fallsicherung ein zweiarmiger Sicherungshebel vorgesehen, der in seiner Sicherungsstellung mit einem freiem Sicherungsende an einem ersten Hebelarm zum Auffangen des Schlagbolzens in dessen Bewegungsbahn ragt.

Die gattungsbildende Selbstladepistole des Anspruchs 11 zeichnet sich dadurch aus, dass sie mit einer Fallsicherung gemäß einem der Ansprüche 1 bis 10 versehen ist.

Eine Schussabgabe einer erfindungsgemäßen Selbstladepistole ist nur dann möglich, wenn sich die Fallsicherung in ihrer Freigabestellung befindet, so dass das Sicherungselement aus dem Bewegungsbereich des Schlagbolzens gelangt. Somit verhindert die Fallsicherung eine unbeabsichtigte Schussabgabe, falls die Selbstladepistole herunterfällt oder anderweitig erschüttert wird In der Sicherungsstellung kann zwar die Schlagbolzenfeder bei etwaig unbeabsichtigt ausgelöstem Schlagbolzen teilweise entspannt werden, aber da das Sicherungselement den Schlagbolzen auffängt und eine Berührung mit dem Zündhütchen einer im Patronenlager befindlichen Patrone verhindert, kann sich kein Schuss lösen.

Die Vorrichtung ist auf Grund der vergleichsweise einfachen und robusten Technologie mit verschmutzungsunanfälligen Bauteilen wenig störanfällig. Dies selbst bei starken mechanischen Belastungen von außen, so dass die Selbstladepistole auch deshalb funktionssicherer und zuverlässiger als bekannte hahnlose Selbstladepistolen ist.

Dadurch, dass erfindungsgemäß vorgesehen ist, dass der Schlagbolzen bei unbeabsichtigter Auslösung eine definierte Wegstrecke zurücklegt, und erst dann aufgefangen wird, kehrt die vorliegende Erfindung von dem bekannten Prinzip, einen gespannten Schlagbolzen über ein Sicherungselement im gespannten Zustand zu halten und zu sichern, ab. Im Vergleich zu bekannten Fallsicherungen, die auf einem linear geführten und einseitig kraftbeaufschlagten Druckbolzen basieren, der in den Schlagbolzen eingreift, vgl. etwa die eingangs genannte US 7,703,230 B2, verhindert vorteilhaft die vorliegende Erfindung, dass die Fallsicherung bspw. auf Grund von Verschmutzungen unbeabsichtigt in der Freigabestellung verbleibt und so bei Fall ein ungewolltes Zünden einer Patrone ermöglicht.

Eine um eine Achse bewegliche Drehsicherung kann gegenüber einer federbelasteten Schiebesicherung masseneutral ausgebildet werden und ist so zusammen mit der auf sie wirkenden Federkraft höchstmöglich sicher.

Eine drehbare Lagerung des Lagerungselements ermöglicht eine Abrollbewegung der Fallsicherung an der Schlagbolzenführungshülse beim Ein- und Ausschwenken. Das Lagerungselement kann beispielsweise als Stift, Bolzen oder sonstig geeignetes Achsmittel ausgebildet sein, das dann über eine Steckverbindung in eine Ausnehmung im Verschlussschlitten einsetzbar ist. Die Ausnehmung lässt sich beispielsweise mit einfachen Mitteln als Bohrung im Verschlussschlitten bereitstellen.

Die beiden Arme des Sicherungshebels können beispielsweise vollkommen austariert zueinander und gegenseitig weitgehend masseausgewogen ausgebildet sein. Diese Maßnahme wirkt Massebeschleunigungen, wie sie bei Fall oder Stoß auftreten, entgegen.

Vorzugsweise fängt bei der Fallsicherung das Sicherungselement in seiner Sicherungsstellung den Schlagbolzen erst kurz vor einer Schussauslösung auf (Anspruch 2).

Diese Maßnahme ermöglicht eine längstmögliche Wegstrecke des Schlagbolzens.

Vorzugsweise ist bei der Fallsicherung das Sicherungselement an einer den Schlagbolzen umgebenden Schlagbolzenführungshülse bewegbar gelagert (Anspruch 3).

Die Lagerung des Sicherungselements an der Schlagbolzenführungshülse lässt sich mit fertigungstechnisch einfachen Mitteln bewerkstelligen. Darüber hinaus ermöglicht diese Anordnung eine kompakte und platzsparende Bauweise der Fallsicherung.

Vorzugsweise spannt bei der Fallsicherung ein elastisches Element das Sicherungselement in seiner Sicherungsstellung vor (Anspruch 4).

Das elastische Element kann beispielsweise als ein Elastomer oder ein entsprechend geeignetes Federelement, beispielsweise eine Blatt- oder Schenkelfeder vorgesehen sein. Die Vorspannung des Sicherungselements in dessen Sicherungsstellung erhöht die Sicherheit der Fallsicherung und verhindert eine unbeabsichtigte Schussauslösung.

Vorzugsweise ist bei der Fallsicherung das Sicherungselement einstückig oder mehrteilig ausgebildet (Anspruch 5).

Eine einstückige Ausbildung gewährleistet eine hohe Stabilität der Fallsicherung. Alternativ lassen sich jedoch auch eine Fallsicherung aus mehrere Komponenten bereitstellen, die über geeignete Befestigungsmittel oder beispielsweise über Steck-, Rast- oder sonstige Verbindungen entsprechend miteinander gekoppelt werden. Letzteres ermöglicht den Austausch einzelner Komponenten der Fallsicherung.

Vorzugsweise weist die Fallsicherung am freien Ende eines zweiten Hebelarms des Sicherungshebels ein Steuerelement für einen Wirkeingriff mit wenigstens einer Steuerkontur einer mit dem Abzug gekoppelten Abzugsstange auf (Anspruch 6).

Das Steuerelement kann beispielsweise als ein Vorsprung, Zapfen, Bolzen oder andere Ausformungen mit geeigneter Geometrie vorgesehen sein. Die Steuerkontur an der Abzugsstange kann mit entsprechend geeigneten Geometrien beispielsweise als Lasche, Vorsprung oder sonstig geeignete Ausgestaltung vorgesehen sein. In einer einfachen Ausgestaltung ist die Steuerkontur als eine Erhebung vorgesehen. Ein vorstehendes Bauteil wirkt bewegungsmäßig in einfacher Weise mit der Steuerkontur zusammen.

Vorzugsweise hinterstellt bei der Fallsicherung in Ruhestellung des Abzugs die Abzugsstange mit wenigstens einer ersten Steuerkontur das Steuerelement in dessen Sicherungsstellung und verhindert dadurch eine Bewegung des Sicherungselements in seine Freigabestellung (Anspruch 7).

Durch diese positive Hinterstellung kann sich das Sicherungselement bei entspanntem Abzug nicht aus der Sicherungsstellung drehen, wodurch eine hohe Sicherheit der Fallsicherung gewährleistet wird.

Bei der Rückwärtsbewegung des Verschlusses kippt die Abzugstange außer Eingriff mit der Drehsicherung.

Insbesondere bei etwaigen Verschmutzungen des Sicherungselements bzw. der Fallsicherung gewährleistet die wenigstens eine Steuerkontur eine Rückführung des Sicherungselements in seine Sicherungsstellung.

Bei betätigtem Abzug gleitet bekanntermaßen der Verschlussschlitten nach Schussabgabe nach hinten. Darüber hinaus erfolgt bekanntermaßen beim Verschlussvorlauf ein erneutes Nachladen einer Patrone aus dem Magazin in das Patronenlager. Da die Fallsicherung durch die Einwirkung der Feder bereits bei Verschlussrücklauf wieder in die Bewegungsbahn des Schlagbolzens hineinragt, lässt sich eine unbeabsichtigte Schussabgabe wirksam verhindern.

Vorzugsweise umfasst die Abzugsstange der Fallsicherung wenigstens eine zweite Steuerkontur, um bei Abzugsbetätigung das Steuerelement zu beaufschlagen und das Sicherungselement in seine Freigabestellung zu verbringen (Anspruch 8).

Auch die zweite Steuerkontur kann in einer einfachen Ausgestaltung als Erhebung oder Lasche mit oder ohne Steuerschräge vorgesehen sein, um das Steuerelement bei Abzugsbetätigung zu beaufschlagen. Diese Maßnahme stellt sicher, dass bei bewusster Abzugsbetätigung auch eine Schussabgabe möglich ist.

Zusätzlich kann eine an sich bekannte integrierte Züngelsicherung am Abzug vorgesehen sein, die eine ungewollte Betätigung des Abzugs und damit der Abzugsstange verhindert. Während der Abzugsbewegung dreht dann die Abzugsstange über ihre Steuerkontur die Fallsicherung in die offene Stellung und gewährleistet eine Schussabgabe. Nach Schussabgabe ist die masseausgeglichene Fallsicherung während der Rückwärtsbewegung des Verschlusses nur der Kraft der Feder unterworfen.

Nach beendetem Verschlussvorlauf liegt der Steuerbolzen mit seiner Unterseite auf der Oberseite der zweiten Steuerkontur der Abzugstange an. Wird der Abzug losgelassen, bewegen sich die Steuerkontur und die Abzugstange nach vorn, wobei die federbelastete Abzugstange nach oben gedrückt wird und ihre ursprüngliche Stellung wieder einnimmt, sobald die Steuerkontur außer Kontakt mit der Unterseite des Steuerbolzens kommt.

In dieser Ausgangsstellung der Abzugsstange wird der mit der Abzugsstange verbundene Abzug durch das Abzugszüngel gesichert und das Steuerelement der Fallsicherung durch die erste Steuerkontur an der Abzugsstange zwangsweise hinterstellt, wodurch die Fallsicherung in ihrer Sicherungsstellung arretiert wird und der gespannte Schlagbolzen bei Auslösen der Fangklinke durch Fall oder Stoßbeschleunigungen sicher vom Sicherungsende der Fallsicherung gefangen wird.

Die erste und/oder die zweite Steuerkontur schließen über die Zwangssteuerung des Sicherungselements eine etwaige ungewünschte Eigenbewegung des Sicherungselements aus. Die Anmelderin behält sich das Recht vor, eigenständigen Schutz für eine solche Abzugsstange zu beanspruchen.

Vorzugsweise umfasst das Lagerungselement der Fallsicherung eine wenigstens teilweise in ihren Abmessungen zur Schlagbolzenführungshülse komplementär ausgebildete Aussparung für dessen Lagerung an der Schlagbolzenführungshülse, derart, dass sich das Sicherungselement mit seiner Bewegung aus der Sicherungsstellung in die Freigabestellung und umgekehrt um die Schlagbolzenführungshülse verschwenkt (Anspruch 9).

Sofern das Lagerungselement beispielsweise als Achsstift, Bolzen oder Stift ausgebildet ist, kann beispielsweise die Aussparung sich im oberen, unteren Bereich oder auch mittlerem Bereich des Lagerungselementes erstrecken und diesen in etwa in einem Bereich von 10 bis 50% seines maximalen Durchmessers durchdringen. Um ein Verschwenken zu ermöglichen, sind zusätzlich die Außenrandbereiche der Aussparung nach außen abgerundet, um eine entsprechende Bewegung an der Schlagbolzenführungshülse zu ermöglichen.

Vorzugsweise umfasst die Fallsicherung und insbesondere der Schlagbolzen einen daran ausgebildeten Ansatz zum Wirkeingriff mit dem Sicherungselement in dessen Sicherungsstellung (Anspruch 10).

Ein solcher Ansatz kann beispielsweise vom Schlagbolzen nach unten ragen und lässt sich mit fertigungstechnisch einfachen Mitteln realisieren. Der Ansatz bietet eine geeignete Angriffsfläche für das Sicherungsende des Sicherungshebels.

Ausführungsbeispiele der Erfindung sind im Folgenden unter Bezugnahme auf die beigefügten, schematischen Zeichnungen näher erläutert. Darin veranschaulichen die

Figuren 1 bis 6 eine hahnlose Selbstladepistole ohne die erfindungsgemäße Fallsicherung und die Figuren 7 bis 17 die erfindungsgemäße Selbstladepistole. Im Einzelnen zeigen:
- Fig. 1: eine Selbstladepistole und ein daraus entnommenes Magazin in Seitenansicht;
- Fig. 2: die Selbstladepistole gemäß Fig. 1 mit von der Fangklinke gefangenem Schlagbolzen, gespannter Schlagbolzenfeder und gesichertem und entspanntem (unbetätigtem) Abzug in Schnittansicht;
- Fig. 3: einen Teil des Abzugmechanismus der Selbstladepistole gemäß Fig. 2 mit gedrücktem (betätigtem) Abzug, bei Auslösung des Schlagbolzens in einer Seitenansicht;
- Fig. 4: einen Teil des Abzugmechanismus der Selbstladepistole gemäß Fig. 2 mit gedrücktem (betätigtem) Abzug, bei Auslösung des Schlagbolzens schräg von oben hinten gesehen;
- Fig. 5: die Selbstladepistole gemäß Fig. 2 mit entspannter Schlagbolzenfeder und entspanntem (unbetätigtem) Abzug, nach Leerabschlagen des Schlagbolzens in Teil-Schnittansicht;
- Fig. 6: einen Teil des Abzugmechanismus der Selbstladepistole gemäß Fig. 1 bis 5 in einer Seitenansicht mit von der Fangklinke wieder gefangenem Schlagbolzen, gespannter Schlagbolzenfeder und gesichertem und entspanntem (unbetätigtem) Abzug in Schnittansicht;
- Fig. 7: eine perspektivische Teilansicht der erfindungsgemäßen Selbstladepistole gemäß Fig. 1 schräg von hinten oben und von der rechten Seite aus jedoch ohne Verschlussschlitten;
- Fig. 8: eine analoge Darstellung zu Fig. 7 mit schematisch dargestelltem Verschlussschlitten;
- Fig. 9: eine perspektivische Ansicht eines Sicherungselements schräg von vorne unten;
- Fig. 10: eine perspektivische Ansicht des Sicherungselements aus Fig. 9 im eingebauten Zustand und ein Teil des Griffstücks und Abzugsmechanismus schräg von vorne oben;
- Fig. 11: eine perspektivische Ansicht eines Teils des Abzugmechanismus der Selbstladepistole aus Fig. 1, 7 und 8 mit über die Abzugfeder und die Feder nach vorn bewegtem Abzug, Abzugstange in Ruheposition und mit der Fallsicherung in Sicherungsstellung schräg von hinten oben;
- Fig. 12: eine perspektivische Ansicht des Abzugmechanismus aus Fig. 11 mit durch die Fallsicherung gefangenem Schlagbolzen schräg von hinten oben;
- Fig. 13a: eine perspektivische Ansicht des Sicherungselements aus Fig. 10 in Sicherungsstellung mit Schlagbolzenführungshülse und Schlagbolzen schräg von vorne oben;
- Fig. 13b: eine perspektivische Ansicht des Sicherungselements aus Fig. 13a schräg von vorne unten;
- Fig. 14: eine perspektivische Ansicht eines Teils des Abzugmechanismus der Selbstladepistole aus Fig. 1, 7 und 8 mit nach hinten bewegtem Abzug und Abzugstange sowie der Fallsicherung in Freigabestellung schräg von hinten oben;
- Fig. 15: eine perspektivische Ansicht des Teils des Abzugmechanismus aus Fig. 14 mit der Fallsicherung in Freigabestellung und ausgelöstem Schlagbolzen schräg von hinten oben;
- Fig. 16a: eine perspektivische Ansicht des Sicherungselements aus Fig. 10 in Freigabestellung mit Schlagbolzenführungshülse und Schlagbolzen schräg von vorne oben;
- Fig. 16b: eine perspektivische Ansicht des Sicherungselements aus Fig. 16a schräg von vorne unten; und
- Fig. 17: eine perspektivische Ansicht eines Teils des Abzugmechanismus aus Fig. 14 mit nach hinten bewegtem Abzug und Abzugstange mit der Fallsicherung in Sicherungsstellung und gefangenem Schlagbolzen schräg von hinten oben.

Figur 1 zeigt eine hahnlose Selbstladepistole 1. Figuren 2 bis 6 zeigen Einzelelemente der Pistole 1 bei und nach Schussabgabe, jedoch ohne die erfindungsgemäße Fallsicherung. Der Aufbau und die Funktionsweise der erfindungsgemäßen Fallsicherung 59 werden dann an Hand der Fig. 7 bis 16 erläutert.

Figur 1 zeigt in äußerer Ansicht eine Selbstladepistole 1 mit entnommenem Magazin 3. Die Selbstladepistole 1 umfasst ein Griffstück 2 und einen ein Rohr 9 umgebenden Verschlussschlitten 7. Über einen Abzug 5 lässt sich ein in den Figuren 2 bis 8, 11, 12, 14, 15 und 17 gezeigter Abzugmechanismus in bekannter Weise betätigen. Mittels einer äußeren Handhabe 15a lässt sich eine hier nicht gezeigte, im Griffstück 2 angeordnete Demontagewelle 15 (siehe Fig. 6) in eine Verriegelungsstellung oder in eine Demontagestellung drehen.

Die Handhabe 15a weist in der Verriegelungsstellung, auch Spannstellung genannt, horizontal nach hinten. Dabei blockiert sie u. a. einen Ansatz 12 an der Unterseite des Rohrs 9 (vgl. Fig. 7), und verhindert somit eine Entnahme des Rohrs 9. In der Demontagestellung lassen sich das Rohr 9 und der Verschlussschlitten 7 sowie die Schließfederbaugruppe 39 mit der Schließfeder 41 und ihrem Zapfen 43 (vgl. Fig. 7) nach Freigabe eines an sich bekannten Verschlussfanghebels 10 nach vorne vom Griffstück 2 abnehmen, da der Ansatz 12 über die Demontagewelle 15 hinweg gleiten kann. Eine solche Demontagewelle ist beispielsweise in der DE 10 2013 010 969.8 der gleichnamigen Anmelderin beschrieben, auf die hiermit ausdrücklich Bezug genommen wird.

Der Verschlussfanghebel 10 kann in bekannter Weise den Verschlussschlitten 7 in seiner Verschlussfangposition fangen und halten. An der Verschlussschlittenunterseite ist ferner eine halbrunde Ausnehmung 6 vorgesehen, die derart positioniert ist, dass sie nur in der Verschlussfangposition ein Verdrehen der Demontagewelle 15 (siehe Fig. 6) in ihre Spann- bzw. Demontagestellung ermöglicht - und dies auch nur dann, wenn vorher das Magazin 3 aus dem Magazinschacht 53 entnommen wurde.

Figur 2 zeigt die Pistole 1 mit gespanntem Schlagbolzen 17 vor dessen Auslösen und Abschlagen. Bekanntlich sind zur Schussabgabe folgende Elemente vorgesehen: der Abzug 5, die Abzugsicherung 5e auch Sicherungszüngel oder Abzugszüngel genannt, eine mit dem Abzug 5 gekoppelte Abzugstange 27, eine Auslöseklinke 45 (siehe Fig. 3 und 4), eine Fangklinke 19, der Schlagbolzen 17 mit einem Ansatz 17a und der Verschlussschlitten 7. Der Aufbau dieser Bauteile und deren Zusammenwirken bei Schussabgabe und Spannen des Schlagbolzens wird nachfolgend beschrieben.

Der Abzug 5 ist verschwenkbar um eine Abzugswelle 5a gelagert und von einer Schenkelfeder 5b (vgl. u.a. Fig. 3 und 4) und einer Feder 37 (vgl. u.a. Fig. 3 und 4) in seine in Figur 2 gezeigte Ruheposition vorgespannt. Der Abzug 5 umfasst an seiner Rückseite einen Ansatz 5c (vgl. insbesondere Fig. 6, 11, 12, 14 und 15). Dieser Ansatz 5c dient als Abdeckung, um das Eindringen von Schmutz und Fremdkörpern über die Abzugsöffnung im Griffstück zu erschweren.

Die Abzugstange 27 ist mit ihrem vorderen Ende über einen als Abzugstangenlagerungsachse wirkenden, den Abzug 5 quer zur Schussrichtung in Ausnehmungen 5f (vgl. u.a. Fig. 11 u. 12) durchsetzenden Stift 5d mit dem Abzug 5 bewegungsmäßig gekoppelt und um den Stift 5d verschwenkbar gelagert. Die Abzugstange 27 ist in bekannter Weise zu ihrer Abstützung im Griffstück 2 an ihrer Unterseite etwa mittig mit einer zweifach gekrümmten (etwa regenwurmartig gekrümmten) Feder 37 gekoppelt (vgl. u.a. Fig. 3 und 4). Die Abzugstangen-Abstützung im Griffstück 2 ist schematisch in Figur 6 gezeigt. Diese Feder 37 ermöglicht eine vertikale und translatorische Bewegung der Abzugsstange 27 sowie eine Bewegung des Abzugs 5 in seine Ruheposition. An ihrem hinteren Ende umfasst die Abzugsstange 27 eine zur rechten Seite hin umgeformte untere Lasche 29 und an ihrem oberen Ende eine zur linken Seite umgeformte obere Lasche 31 (vgl. u.a. Fig. 4). Die Funktionen der Laschen 29 und 31 werden später erläutert.

Ein Sicherungszüngel 5e schützt den Abzug 5 in bekannter Weise - beispielsweise bei Fall- oder Stoßbeschleunigungen - gegen eine ungewollte Abzugsauslösung. Dieses Sicherungszüngel 5e ist ebenfalls im Abzug auf der Abzugsstangenlagerachse 5d gelagert und wird bei der Betätigung des Abzugs automatisch um diese Achse und gegen eine nicht dargestellte, im Abzug befindliche Feder geschwenkt, wodurch der Abzug gegenüber dem Griffstück entsperrt wird und um die Abzugswelle 5a geschwenkt werden kann.

Die in den Figuren 3 und 4 gezeigte Auslöseklinke 45 ist linksseitig, am hinteren Ende der Abzugsstange 27 vorgesehen. Die Auslöseklinke 45 ist um eine sie quer zur Schussrichtung durchsetzende, im Griffstück 2 eingesetzte Auslöseklinkenlagerungsachse 49 verschwenkbar gelagert. Der Einsatz der Auslöseklinkenlagerungsachse 49 in zusätzlichen Wandelementen des Griffstücks 2 ist bekannt und nicht gezeigt. Die Auslöseklinke 45 ist an ihrem hinteren, unteren Ende laschenförmig zum Eingriff mit der Fangklinke 19 nach links umgebogen (vgl. nachfolgender Absatz) und umfasst an ihrem hinteren oberen Ende eine in Schussrichtung, zur oberen Lasche 31 der Abzugsstange 27 hin vorstehende Nase 47.

Die Fangklinke 19 ist im Bereich des hinteren Endes der Abzugsstange 27 und parallel zu dieser, linksseitig von der oberen Nase 47 der Auslöseklinke 45 unterhalb des Schlagbolzens 17 vorgesehen und um eine Lagerungsachse 19b verschwenkbar im Griffstück 2 gelagert. Am hinteren Ende der Fangklinke 19 ragt etwa mittig eine Nase 19d nach hinten. Unterhalb der Nase 19d schließt eine in etwa rechteckig ausgebildete Ausnehmung an, die nach unten von einem hakenartigen Ende 19e der Fangklinke 19 begrenzt ist (vgl. Fig. 2 bis 4). In diese Ausnehmung greift die Auslöseklinke 45 mit ihrem unteren laschenförmigen Ende ein (vgl. Fig. 3 und 4). Eine in etwa mittig an der Unterseite der Fangklinke 19 vorgesehene, als Rückstellfeder 19c wirkende Druckfeder (vgl. Fig. 5 bis 8) stützt die Fangklinke 19 nach unten im Griffstück 2 ab. Die Abstützung im Griffstück 2 ist schematisch in Figur 6 gezeigt. Am vorderen Ende der Fangklinke 19 ist ein sich in Richtung der Abzugsstange 27 quer zur Seelenachse der Pistole 1 erstreckender Zapfen 19a vorgesehen. An der Oberseite der Fangklinke 19 ist eine Stufe 19f angebracht.

Der Schlagbolzen 17 ist in einer Schlagbolzenführung 18 längsbeweglich gelagert und umfasst am vorderen Ende seines Schlagbolzenkopfes 17g eine Schlagbolzenspitze 17c. Von seiner Schlagbolzenspitze 17c verdickt er sich in etwa konusförmig nach hinten bis zu einem als Schlagbolzenfederlager dienenden ringförmigen Absatz 17d, an den wiederum ein Abschnitt 17b mit geringerem Durchmesser anschließt. Eine Schlagbolzenfeder 17e umgibt den Schlagbolzen 17und stützt sich mit ihrem vorderen Ende am Absatz 17d und mit ihrem hinteren Ende an eine in der Schlagbolzenführung 18 vorgesehene, den Schlagbolzen 17 umgebende Schlagbolzenführungshülse 18a ab. Die Schlagbolzenführungshülse 18a führt das hintere Ende des Schlagbolzens 17. Die Schlagbolzenführungshülse 18a besitzt an ihrer Unterseite einen über etwa 4/5 der Länge der Hülse verlaufenden Längsschlitz 18b, in welchem der Ansatz 17a des Schlagbolzens geführt ist.

An ihrem hinteren Ende stützt sich die Schlagbolzenführung 18a am Abschluss- und Abstützstück 58 (vgl. u. a. Fig. 2, 5, 7 und 8) ab, in dessen Innenkontur es federbelastet eintaucht und so das vertikal zur Schussrichtung im hinteren Teil des Verschlussschlittens verschiebbar in einer Kulisse gelagerte Abschluss- und Abstützstück 58 in - wie bei anderen Pistolen - bekannter Weise arretiert.

Ferner ist am hinteren Ende des Schlagbolzens 17 der nach unten ragende, die Schlagbolzenführungshülse 18a im Längsschlitz 18b durchsetzende Ansatz 17a vorgesehen. Innerhalb der Schlagbolzenführungshülse 18a ist eine Schlagbolzenrückstellfeder 17f angeordnet. Diese stützt sich mit ihrem hinteren Ende am Schlagbolzenansatz 17a und mit ihrem vorderen Ende an der Schlagbolzenführungshülse 18a ab und zieht bei abgeschlagenem, in Ruhestellung befindlichen Schlagbolzen 17 diesen nach hinten.

Wie eingangs bereits beschrieben, ragt die Fangklinke 19 in ihrer Spannstellung mit ihrem hinteren oberen Ende in die Bewegungsbahn des Ansatzes 17a und fängt beim Durchladen der Pistole 1 den mit dem Verschlussschlitten 7 vorlaufenden Schlagbolzen 17 an dessen Ansatz 17a. In der in Figur 2 gezeigten Spannstellung liegt der Ansatz 17a mit seiner unteren vorderen Kante an der Stufe 19f der Fangklinke 19 an und wird von dieser gehalten. Der weiter vorgelaufene Verschlussschlitten 7 hat die Schlagbolzenfeder 17e in bekannter Weise gegen das Schlagbolzenfederlager 17d gespannt, da der Verschlussschlitten 7 die Schlagbolzenführungshülse 18a beim weiteren Vorlauf mitnimmt, so dass deren vorderes Ende die Schlagbolzenfeder 17 komprimiert. Der Abzugmechanismus ist in dieser gegenseitigen Wirkverbindung schussbereit.

Figuren 3 und 4 zeigen den gespannten Schlagbolzen 17 im Moment seiner Freigabe durch die Fangklinke 19. Der Abzug 5 ist entgegen der Federkraft der Schenkelfeder 5b und der Feder 37 nach hinten betätigt. Der Stift 5d hat die daran gekoppelte Abzugstange 27 nach hinten mitgenommen, wobei sich das vordere Ende der Abzugstange auf einer Kreisbahn um die Abzugswelle 5a nach hinten oben bewegt hat. Das hintere Ende der Abzugsstange 27 ist im Vergleich zu Figur 2 in Längsrichtung nach hinten unten verschoben, wobei die untere Lasche 29 der Abzugsstange 27 aus einer Ausnehmung 24 in einer Unterbrecherstange 21 nach hinten heraus geführt ist und so das hintere Ende der Abzugsstange 27 nach unten bewegt. Die obere Lasche 31 der Abzugsstange 27 beaufschlagt dabei mit ihrer hinteren Stirnseite die Nase 47 der Auslöseklinke 45, so dass diese auf einer Kreisbahn um ihre Lagerungsachse 49 nach hinten unten verschwenkt ist. Die Auslöseklinke 45 hat dabei über ihren Wirkeingriff die Fangklinke 19 gegen die Federkraft der Rückstellfeder 19c (vgl. Fig. 6 bis 8) um die Lagerungsachse 19b nach hinten unten verschwenkt. Der Ansatz 17a gerät dadurch außer Eingriff mit der Stufe 19f der Fangklinke 19 und kann nun zur Schussabgabe frei nach vorne laufen. Am Ende seiner Bewegungsbahn schlägt der Schlagbolzen 17 mit seiner Spitze 17c auf einen nicht gezeigten Patronenboden einer nicht gezeigten, im Patronenlager 51 (vgl. Fig. 2 und 5) vorgesehenen Patrone auf und zündet in bekannter Weise eine Treibladung.

Fig. 5 zeigt die Pistole 1 mit abgeschlagenem Schlagbolzen und leerem Patronenlager 51. Die Schlagbolzenfeder 17e ist entspannt und der Schlagbolzen 17 befindet sich in seiner vorderen Position, etwas vom Patronenlager 51 beabstandet. Da sich die Schlagbolzenfeder 17e an dem Absatz 17d abstützt, drängt sie den Schlagbolzen 17 nicht komplett und permanent auf ein Zündhütchen der nicht gezeigten Patrone im Patronenlager 51. Vielmehr läuft bei Schussabgabe der Schlagbolzen 17 aufgrund seiner Masseträgheit über die in Figur 5 gezeigte Stellung hinaus und komprimiert dabei seine Rückstellfeder 17f in der Schlagbolzenführungshülse 18a. Nach erfolgtem Vorlauf und bei leerem Patronenlager stellt die Rückstellfeder 17f den Schlagbolzen 17 geringfügig zurück, bis der Schlagbolzenkopf 17g am Schlagbolzenfederlager 17d anliegt.

Der Abzug 5 ist in Figur 5 wieder in seine Ruheposition verschwenkt. Der Stift 5d hat dabei die daran gekoppelte Abzugstange 27 nach vorne mitgenommen, wobei sich das vordere Ende der Abzugstange 27 auf ihrer Kreisbahn um die Abzugswelle 5a nach vorne, unten bewegt hat. Das hintere Ende der Abzugsstange 27 befindet sich wieder in seiner Ausgangposition gemäß Fig. 2, ebenso die Fangklinke 19 und die in Fig. 5 nicht gezeigte Auslöseklinke 45.

Zum erneuten Spannen des Schlagbolzens 17 und seiner Schlagbolzenfeder 17e muss der Verschlussschlitten 7 zurückgezogen werden, bis die Fangklinke 19 den Ansatz 17a hinterstellt. Danach ist der Verschlussschlitten 7 wieder loszulassen.

Der Aufbau und die Funktionsweise der erfindungsgemäßen Fallsicherung 59 wird nun anhand der Figuren 7 bis 17 beschrieben.

Die Fallsicherung 59 umfasst gemäß den Figuren 7 bis 17 folgende zusammenwirkende Bauelemente: den Abzug 5, die mit dem Abzug 5 gekoppelte Abzugstange 27, ein Sicherungselement 61, eine Sicherungsfeder 69, die Fangklinke 19, den Schlagbolzen 17 mit seinem Ansatz 17a und den Verschlussschlitten 7. Das Zusammenwirken dieser Bauteile wird nachfolgend beschrieben.

Fig. 7, 8 und 10 zeigen Teildarstellungen der Selbstladepistole 1 mit der Fallsicherung 59 in verschiedenen perspektivischen Ansichten. Fig. 9 zeigt eine vergrößerte Darstellung des Sicherungselements 61. Zunächst wird der Aufbau des Sicherungselements 61 erläutert.

Das Sicherungselement 61 umfasst ein stiftartiges Lagerungselement bzw. Achsstift 63, der an seinem ersten oder oberen Ende 65 konisch zuläuft. Dieses Ende 65 ist im montierten Zustand in einer Ausnehmung bspw. eine Bohrung (nicht gezeigt) in der Innenseite des Verschlussschlittens 7 drehbar eingesetzt. An seinem zweiten oder unteren Ende 67 verdickt sich der Achsstift 63 und geht in einen zweiarmigen Hebel über. Der Hebel umfasst einen ersten Hebelarm 66a mit einem ersten Sicherungsende 67a, das in seiner Sicherungsstellung in die Bewegungsbahn des Ansatzes 17a des ausgelösten Schlagbolzens 17 eingreift. Der zweite Hebelarm 66b liegt mit seinem freien Hebelende 67b dem Sicherungsende 67a gegenüber und umfasst an seiner Unterseite einen als Steuerelement wirkenden Steuerbolzen 73, der senkrecht nach unten hervorsteht. Die Abflachung 74 und die unrunde Ausgestaltung des Steuerbolzens dienen einer geometrischen Optimierung zur Anpassung der Kontaktflächen.

Der zweite Hebelarm 66b umfasst ferner einen ihn vertikal vollständig durchdringenden in etwa ovalen Durchbruch oder eine Ausnehmung 71, die als Federlager eines Arms der Schenkelsicherungsfeder 69 dient. Die Schenkelsicherungsfeder 69 umgreift den Achsstift 63 an der Oberseite des zweiarmigen Hebels 67 und stützt sich mit ihrem zweiten Schenkelende an der Innenseite des Verschlussschlittens 7 ab. Die Schenkelsicherungsfeder 69 ist dazu ausgelegt, das Sicherungsende 67a in die Sicherungsstellung vorzuspannen, in der es in die Bewegungsbahn des Schlagbolzens 17 eingreift, um diesen im ausgelösten Zustand an seinem Ansatz 17a aufzufangen.

An der Unterseite des Sicherungsendes 67a in etwa im vorderen Drittel des ersten Hebelarms 66a ist eine Stufe 68 vorgesehen, so dass die Höhe des Sicherungsendes 67a der Höhe der Ausnehmung 83 im Schlagbolzenansatz entspricht. Zusätzlich sind an der Oberseite des zweiarmigen Hebels 67 Vertiefungen 72 (vgl. Fig. 11 ff.) vorgesehen, um Raum für den zwischen Verschlussschlitten 7 und der Oberseite des zweiarmigen Hebels 67 liegenden Schenkel der Feder 69 zu schaffen.

Der Lagerungsstift 63 umfasst an seiner der Schlagbolzenführungshülse 18a zugewandten Seite zur Lagerung an der Schlagbolzenführungshülse 18a eine beispielsweise dachartig ausgebildete Aussparung 75, die zu ihren Außenseiten hin stärker ausgebildet ist, um eine Abroll- bzw. Schwenkbewegung des Sicherungselements 61 an der Schlagbolzenführungshülse 18a für ein Verschwenken des Sicherungselements 61 zwischen seiner Sicherungsstellung (vgl. Fig. 7, 8, 10 bis 13b) und seiner Freigabestellung (vgl. Fig. 14 bis 16b) zu ermöglichen. An der der Schlagbolzenführungshülse 18a abgewandten Seite umfasst der Lagerungsstift 63 eine umlaufende Nut 81 (vgl. Fig. 9 bis 17), um Platz für eventuelle Verschmutzungen zwischen dem Achsstift und dessen Lager im Verschlussschlitten 7 zu schaffen.

Fig. 7 und 8 zeigen den ausgelösten Schlagbolzen 17, der über das Sicherungsende 67a des Sicherungselements 61 aufgefangen ist. In dieser Position kann der Schlagbolzen einen Patronenboden einer etwaig im Patronenlager befindlichen Patrone nicht touchieren und verhindert somit eine Schussauslösung. Die Sicherungsfeder 69 spannt das Sicherungsende 67a in diese Sicherungsstellung vor. Zusätzlich hinterstellt eine an der Abzugsstange 27 ausgebildete Steuerkontur 77 den Steuerbolzen 73. Solange der Abzug 5 nicht betätigt wird, kann das Sicherungsende 67a nicht aus der Bewegungsbahn des Ansatzes 17a am Schlagbolzen 17 herausschwenken. Die Steuerkontur 77 ist von der Abzugsstange 27 laschenartig nach links oben umgebogen und bildet so eine Steuerleiste, die in ihrer Höhe in etwa der Länge des Steuerbolzens 73 entspricht. An ihrem vorderen, dem Abzug 5 zugewandten Ende verläuft die Steuerkontur 77 halbkreisförmig in Richtung der rechten Seite des hier nicht gezeigten Verschlussschlittens 7. Bei nicht betätigtem Abzug hinterstellt dieser abgerundete Bereich den Steuerbolzen 73.

Der an die die Steuerkontur 77 angrenzende Abschnitt der Abzugsstange 27 weist in Richtung des Abzugs 5 eine in etwa senkrecht verlaufende in etwa schlitzartige Aussparung 78 auf. Diese ist fertigungstechnisch bedingt.

An die Aussparung 78 schließt sich in Richtung des Abzugs 5in der Abzugsstange 27 eine zweite in etwa senkrecht nach oben stehende Steuerkontur 79 an. Diese ist an ihrem der Aussparung 78 zugewandten Ende in etwa keilförmig ausgebildet, wobei der hintere Teil der Oberseite der Steuerkontur 79 in Richtung der Ausnehmung 78 abgeschrägt nach unten verläuft. An die Abschrägung schließt eine in Richtung des Abzugs 5 in etwa horizontal verlaufende Oberseite der Steuerkontur 79 an.

Fig. 10 zeigt die Lagerung des Sicherungselements 61 an der Schlagbolzenführungshülse 18a, wobei die Aussparung 75 an der Schlagbolzenführungshülse 18a teilweise anliegt.

In Fig. 11 befindet sich das Sicherungselement 61 in seiner Sicherungsstellung und der Schlagbolzen 17 ist gespannt und an seinem unteren Ansatz 17a von der Fangklinke 19 über deren Stufe 19f gehalten und gefangen. Das drehbare Sicherungselement 61 ragt mit seinem Sicherungsende 67a in die Bewegungsbahn des Ansatzes 17a am Schlagbolzen 17. Das gegenüberliegende Ende 67b des Sicherungselementes 61 ist von der Steuerkontur 77 an der Abzugsstange 27 positiv hinterstellt, so dass das Sicherungselement 61 an einer Drehung aus der Sicherungsstellung heraus gehindert ist. Zusätzlich spannt die Sicherungsfeder 69 das Sicherungsende 67a in die Sicherungsstellung. Der Abzug 5 ist wie zuvor dargelegt über die Abzugsstangenlagerungsachse 5d mit der Abzugsstange 27 gekoppelt. Zusätzlich ist der Abzug über die in Fig. 7 und 8 gezeigte Abzugszüngelsicherung 5e gesichert. Erst bei Betätigung des Abzugszüngels 5e lässt sich der Abzug 5 zur Schussauslösung nach hinten bewegen.

Fig. 12 zeigt die Fallsicherung und das Sicherungselement 61 in der Sicherungsstellung, in der sie den durch Fall oder Stoß ausgelösten bzw. abgeschlagenen Schlagbolzen 17 auf seinem Weg in Richtung Patronenlager gestoppt hat. Die Auslösung kann beispielsweise durch eine Bewegung der Fangklinke 19 und/oder der Auslöseklinke 45 nach unten erfolgt sein, und hierdurch ist die Fangklinke 19 mit ihrer Stufe 19f nach unten außer Eingriff mit dem Schlagbolzenansatz 17a 17 gelangt. Der Schlagbolzen 17 ist danach mit seinem Ansatz 17a über die Stufe 19f der Fangklinke 19 hinweg nach vorne in Richtung Patronenlager geglitten und schließlich vom Sicherungsende 67a des Sicherungselements 61 aufgefangen worden. Der Schlagbolzen 17 legt dabei eine definierte Wegstrecke zurück, die der Entfernung zwischen der Stufe 19f und dem in der Sicherungsstellung befindlichen Sicherungsende 67a entspricht. Der Schlagbolzen 17 wird also erst im letzten Moment kurz vor Auftreffen der Schlagbolzenspitze 17c auf einen Patronenboden einer etwaig im Patronenlager befindlichen Patrone aufgefangen.

Da die Steuerkontur 77 mit ihrer Sicherungsleiste den nach unten abstehenden Steuerbolzen 73 positiv hinterstellt, lässt sich das Sicherungselement 61 bei von ihm gefangenem Schlagbolzen nicht in seine Freigabestellung verdrehen und so den Schlagbolzen 17 unbeabsichtigt freigeben. Der gefangene Schlagbolzen 17 ist mit seiner Schlagbolzenspitze 17c derart weit von einer im Patronenlager befindlichen Patrone beabstandet, dass er ein Zündhütchen einer solchen Patrone nicht kontaktieren bzw. touchieren kann. Zusätzlich sind der Abzug 5 und die Abzugsstange 27 durch die zuvor beschriebene Abzugszüngelsicherung 5e in bekannter Weise gesichert, so dass auch keine unbeabsichtigte Bewegung des Abzugs 5 und der Abzugsstange 27 erfolgen kann. Darüber hinaus sind der Schlagbolzen 17 und seine Schlagbolzenfeder 17e in der gefangenen Position soweit entspannt, dass das Schlagbolzenfederlager 17d an der Innenseite der Schlagbolzenführung 18 (vgl. Fig. 5) anliegt und die Schlagbolzenrückstellfeder 17f zu wirken beginnt, um den Schlagbolzen 17 zurückzustellen.

Selbst wenn ein Schütze bei gefangenem Schlagbolzen 17 den Abzug 5 über die Abzugszüngelsicherung 5e (vgl. Fig. 2) betätigt, kann die Schlagbolzenfeder 17e nicht mehr den Schlagbolzen 17 soweit nach vorne bewegen, dass die Schlagbolzenspitze 17c den Patronenboden und damit ein Zündhütchen berühren kann, so dass eine unbeabsichtigte Schussabgabe verhindert ist. Zwar gibt bei Abzugsbetätigung das Sicherungsende 67a den Ansatz 17a am Schlagbolzen 17 frei (vgl. nachfolgende Erläuterung der Fig. 14 und 15), doch reicht die Kraft der Schlagbolzenfeder 17e nicht mehr aus, den Schlagbolzen 17 ausreichend nach vorne zu bewegen. Lässt ein Schütze nun den Abzug 5 erneut los, hinterstellt das Sicherungsende 67a wieder den Schlagbolzenansatz 17a und die Selbstladepistole 1 ist wieder gesichert. Um den Schlagbolzen 17 erneut zu spannen, muss wie eingangs dargestellt, ein Schütze den Verschlussschlitten 7 zurückziehen und nach vorne gleiten lassen.

Fig. 13a und 13b zeigen jeweils den gefangenen Schlagbolzen 17 in einer perspektivischen Teildarstellung schräg von vorne oben bzw. unten. Der Lagerungsstift 63 liegt mit seinem dem Sicherungsende 67a zugewandten Bereich seiner Aussparung 75 an der Schlagbolzenführungshülse 18a an und steht mit seinem dem Sicherungsende 67a abgewandten Seite seiner Aussparung 75 geringfügig von der Schlagbolzenführungshülse 18a ab.

Fig. 14 zeigt ein Entsichern der Fallsicherung und Auslösen des Schlagbolzens 17 über ein Betätigen des Abzugs 5. In Fig. 14 befindet sich der Schlagbolzen 17 noch in seinem gespannten und von der Fangklinke 19 gehaltenen Zustand. In Fig. 15 ist der Schlagbolzen 17 über die Betätigung der Auslöseklinke 45 und Fangklinke 19 und der damit verbundenen Freigabe des Schlagbolzenansatzes 17a ausgelöst und abgeschlagen. Beim Durchdrücken des Abzugs 5 nach hinten steht die Abzugsstange 27, wie eingangs dargelegt, am Anschlag der Nase 47 der Auslöseklinke 45 an. Bei der Verschiebung der Abzugsstange 27 nach hinten gleitet der Steuerbolzen 73 des Sicherungselements 61 entlang der leistenförmigen Steuerkontur 77 über deren Abrundung und weiter über die Ausnehmung 78 hinaus, bis ihn die zweite Steuerkontur 79 der Abzugsstange 27 mit ihrer Innenseite beaufschlagt. Die Steuerkontur 79 beaufschlagt den Steuerbolzen 73 derart, dass das Sicherungsende 67a gegen den Widerstand der Sicherungsschenkelfeder 69 aus der Bewegungsbahn des Schlagbolzenansatz 17a herausgeschwenkt wird. Dabei rollt sich die Aussparung 75 an der Schlagbolzenführungshülse 18a ab. Somit ist sichergestellt, dass sich vor Auslösung der Fangklinke 19 über die Auslöseklinke 45 und die Abzugsstange 27 das Sicherungselement 61 in seiner Freigabeposition befindet.

In der Freigabeposition ist der Weg für den Schlagbolzenansatz 17a frei und der ausgelöste und abgeschlagene Schlagbolzen 17 kann mit seiner Schlagbolzenspitze 17c das Zündhütchen einer etwaigen im Patronenlager befindlichen Patrone touchieren.

Fig. 15 zeigt den abgeschlagenen Schlagbolzen 17 in seiner vordersten Stellung im Moment der Zündung. Die Abzugsstange 27 hat die Nase 47 an der Auslöseklinke 45 beaufschlagt und dabei die Fangklinke 19 außer Eingriff mit dem Ansatz 17a des Schlagbolzens 17 gebracht. Ein Rücklauf des Verschlussschlittens 7 hat noch nicht begonnen. Der Schlagbolzen 17 hat dabei eine im Vergleich zu Fig. 12 längere Wegstrecke über das Sicherungsende 67a hinaus zurückgelegt.

Fig. 16a und 16b zeigen ebenfalls den ausgelösten Schlagbolzen 17 in seiner vordersten Position und das Sicherungselement 61 in seiner Freigabestellung einmal in einer perspektivischen Ansicht schräg von vorne oben und unten. Insbesondere Fig. 16b (vgl. auch Fig. 13b) zeigt eine Ausnehmung 83 im Ansatz 17a des Schlagbolzens 17 mit einer zum Sicherungsende 67a komplementär ausgebildeten schrägen Fläche, die ein Auffangen des Schlagbolzenansatzes 17a über das Sicherungselement 61 sicherstellt. Zusätzlich ist dargestellt, wie sich der Lagerungsstift 63 über seine Aussparung 75 an der Schlagbolzenführungshülse 18a beim Verdrehen bzw. Verschwenken des Sicherungsendes 67a an der Schlagbolzenführungshülse 18a über die dachartig ausgebildete Oberkante abrollt und nun mit seinem der Schlagbolzenspitze 17c zugewandten Bereich der Aussparung 75 an der Schlagbolzenführungshülse 18a anliegt.

Fig. 17 zeigt schließlich den nach einem Abschlagen nach dem Schuss erneut mit seinem Schlagbolzeneinsatz 17a über die Fangklinke 19 und deren Stufe 19f gefangenen Schlagbolzen 17. Die Schlagbolzenfeder ist gespannt und der Abzug 5 befindet sich noch immer in seiner hinteren betätigten Position. Der hier nicht gezeigte Verschlussschlitten 7 ist nach einer Schussauslösung nach hinten und wieder vorgelaufen. Alternativ zu einer Schussabgabe kann ein Schütze auch manuell den Verschlussschlitten 7 zurückziehen und wieder vorlaufen lassen, bei entsprechend betätigtem Abzug.

Beim Verschlussschlittenrücklauf beaufschlagt ein nicht ausgenommener Bereich 8b des Verschlussschlittens 7 (vgl. Fig. 6) die Unterbrecherstange 21 an deren Erhebung 33 nach unten und nimmt über die an der Unterbrecherstange 21 anliegende untere Lasche 29 der Abzugstange 27 diese mit nach unten. Hierdurch rutscht die obere Lasche 31 der Abzugstange 27 nach unten in eine Auskehlung 45a der Auslöseklinke 45, worauf die Auslöseklinke 45 und die Fangklinke 19 von der Rückstellfeder 19c wieder in ihre Ausgangs- und Fangposition verbracht werden und beim Verschlussschlittenvorlauf der Schlagbolzen 17 wieder gefangen wird. Dieses Zusammenwirken des Verschlussschlittens mit dem Abzugsmechanismus ist in einer parallelen Patentanmeldung der Anmelderin vom selben Anmeldetag mit dem Titel "Vorrichtung zur Verhinderung des Spannens des Schlagbolzens" näher erläutert, auf die hier ausdrücklich Bezug genommen wird.

Das Sicherungselement 61 ist von der Sicherungsfeder 69 in seiner Sicherungsstellung verschwenkt. Bei der Bewegung der Unterbrecherstange 21 und damit der Abzugsstange 27 nach unten gleitet die Abzugstange 27 nach unten außer Eingriff mit dem Steuerbolzen 73 des Sicherungselements 61. Bei wieder vorlaufendem Verschluss 7 und wieder losgelassenem Abzug kommt die Abzugstange 77 mit ihrer Steuerkontur 79 in Kontakt mit der Unterseite des Steuerbolzens 73 des Sicherungselements 61, bis dass die vorlaufende Abzugstange 27 ihre vordere Endstellung einnimmt, von der Feder 37 hochgedrückt wird und nach Überlaufen des Steuerbolzens 73 mit ihrer ersten Steuerkontur 77 den Steuerbolzen 73 wieder hinterstellt.

Lässt ein Schütze nun den Abzug 5 los, bewegt sich der Abzug 5 aufgrund der Kraft der Abzugsschenkelfeder 5b wieder nach vorne und nimmt dabei die Abzugsstange 27 in einem Zusammenwirken mit der Feder 37 in deren vordere Position. Diese entspricht der Grundposition mit entspanntem Abzug 5 aus Fig. 7. Dabei rutscht die untere Lasche 29 der Abzugstange 27 wieder in die Ausnehmung 24 der Unterbrecherstange 21 und die obere Lasche 31 der Abzugstange kommt wieder vor der Nase 47 der Auslöseklinke 45 zu liegen. Der Steuerbolzen 73 gleitet dabei über die vordere Schräge der Steuerkontur 79 über die Ausnehmung 78 vor die erste Steuerkontur 77, wobei ihn dort wieder der abgerundete Leistenbereich der Steuerkontur 77 hinterstellt. Der gespannte Schlagbolzen 17 kann nun durch Betätigung der Abzugszüngelsicherung 5e und des Abzugs 5 über die obere Lasche 31 der Abzugstange 27 und die Nase 47 der Auslöseklinke 45 wieder ausgelöst werden.

## Patentansprüche

1. Fallsicherung (59) einer hahnlosen Selbstladepistole (1) mit
einem bewegbaren Sicherungselement (61), das eine Sicherungsstellung, in der es vor Schussauslösung in die Bewegungsbahn eines Schlagbolzens (17) eingreift, und eine Freigabestellung, in der es sich außerhalb der Bewegungsbahn des Schlagbolzens (17) befindet, einnehmen kann, wobei das Sicherungselement (61) in der Sicherungsstellung den Schlagbolzen (17) erst nach dessen Vorlauf über eine definierte Wegstrecke auffängt,
**dadurch gekennzeichnet, dass**
das Sicherungselement (61)
- zwischen seiner Sicherungsstellung und seiner Freigabestellung horizontal drehbar oder schwenkbar angeordnet und ausgebildet ist, und
- ein Lagerungselement (63) umfasst, das mit einem ersten Ende (65) in einer Ausnehmung im Verschlussschlitten (7) drehbar gelagert ist, und an einem zweiten Ende des Lagerungselements (63) ein zweiarmiger Sicherungshebel (67) vorgesehen ist, der in der Sicherungsstellung mit einem Sicherungsende (67a) an einem ersten Hebelarm (66a) zum Auffangen des Schlagbolzens (17) in dessen Bewegungsbahn ragt.

2. Fallsicherung (59) nach Anspruch 1,
**dadurch gekennzeichnet, dass**
das Sicherungselement (61) in seiner Sicherungsstellung den Schlagbolzen (17) erst kurz vor einer Schussauslösung auffängt.

3. Fallsicherung (59), nach Anspruch 1 oder 2, bei der das Sicherungselement (61) an einer den Schlagbolzen (17) umgebenden Schlagbolzenführungshülse (18a) bewegbar gelagert ist.

4. Fallsicherung (59) einem der vorstehenden Ansprüche, bei der ein elastisches Element (69) das Sicherungselement (61) in seine Sicherungsstellung vorspannt.

5. Fallsicherung (59) nach einem der vorstehenden Ansprüche, bei der das Sicherungselement (61) einstückig oder mehrteilig ausgebildet ist.

6. Fallsicherung (59) nach einem der Ansprüche 1 bis 5, bei der der Sicherungshebel (67) an einem Ende (67b) eines zweiten Hebelarms (66b) ein Steuerelement (73) für einen Wirkeingriff mit wenigstens einer Steuerkontur (77, 79) einer mit einem Abzug (5) gekoppelten Abzugsstange (27) aufweist.

7. Fallsicherung (59) nach Anspruch 6, bei der in Ruhestellung des Abzugs (5) die Abzugstange (27) mit wenigstens einer ersten Steuerkontur (77) das Steuerelement (73) in dessen Sicherungsstellung hinterstellt und dadurch eine Bewegung des Sicherungselements (61) in seine Freigabestellung verhindert.

8. Fallsicherung (59) nach Anspruch 6 oder 7, bei der die Abzugstange (27) wenigstens eine zweite Steuerkontur (79) umfasst, um bei Abzugsbetätigung das Steuerelement (73) zu beaufschlagen und das Sicherungselement (61) in seine Freigabestellung zu verbringen.

9. Fallsicherung (59) nach einem der Ansprüche 6 bis 8, bei der das Lagerungselement (63) eine wenigsten teilweise in ihren Abmessungen zur Schlagbolzenführungshülse (18a) komplementär ausgebildete Aussparung (75) für dessen Lagerung an der Schlagbolzenführungshülse (18a) umfasst, derart, dass sich das Sicherungselement (61) bei seiner Bewegung aus der Sicherungsstellung in die Freigabestellung und umgekehrt um die Schlagbolzenführungshülse (18a) verschwenkt.

10. Fallsicherung (59) nach einem der vorstehenden Ansprüche, bei der der Schlagbolzen (17) einen daran ausgebildeten Ansatz (17a) zum Wirkeingriff mit dem Sicherungselement (61) in dessen Sicherungsstellung umfasst

11. Selbstladepistole (1) mit einer Fallsicherung (59) gemäß einem der Ansprüche 1 bis 10.

## Claims

1. Drop protection (59) for use in a hammerless self-loading pistol (1), comprising a movable safety element (61) which can assume a safety position, in which before firing of a shot the safety element intervenes into the path of travel of a firing pin (17), and a release position, in which the safety element is located outside the path of movement of the firing pin (17), wherein in the safety position the safety element (61) catches the firing pin (17) only after the movable safety element moves over a defined distance, **characterised in that** the safety element (61)
- is arranged and constructed so as to be rotatable or pivotable horizontally between the safety position and the release position, and
- and comprises a mounting element (63), which is rotatably mounted with a first end (65) in a recess in the lock slide (7), and at a second end of the mounting element (63) a two-armed locking lever (67) is provided, which in the safety position extends with a securing end (67a) on a first lever arm (66a) into the path of travel of the firing pin (17) for catching the firing pin.

2. Drop protection (59) according to claim 1, **characterised in that** the safety element (61) in its safety position, intercepts the firing pin (17) just before a firing of a shot.

3. Drop protection (59) according to claim 1 or 2, wherein the safety element (61) is movably mounted on a firing pin guiding sleeve (18a) enclosing the firing pin (17).

4. Drop protection (59) according to one of the preceding claims, wherein an elastic element (69) pre-cocks the safety element (61) into its safety position.

5. Drop protection (59) according to one of the preceding claims, wherein the safety element (61) is formed in one piece or with multiple parts.

6. Drop protection (59) according to one of claims 1 to 5, wherein the safety lever (67) has at one end (67b) of a second lever arm (66b) a control element (73) for operative engagement with at least one control contour (77, 79) of a trigger bar (27) coupled to a trigger (5).

7. Drop protection (59) according to claim 6, wherein in the rest position of the trigger (5) the trigger bar (27) sets back the control element (73) with at least one first control contour (77) into the safety position thereof and thereby prevents a movement of the safety element (61) into its release position.

8. Drop protection (59) according to claim 6 or 7, wherein the trigger bar (27) comprises at least one second control contour (79) in order to act on the control element (73) during actuation of the trigger and to shift the safety element (61) into its release position.

9. Drop protection (59) according to one of claims 6 to 8, wherein the mounting element (63) comprises a recess (75), which is formed to be at least partially complementary in its dimensions to the firing pin guide sleeve (18a) for mounting on the firing pin guiding sleeve (18a), in such a way that the safety element (61) pivots around the firing pin guide sleeve (18a) during movement out of the safety position and into the release position and vice versa.

10. Drop protection (59) according to one of the preceding claims, wherein the firing pin (17) comprises a shoulder (17a) formed thereon for operative engagement with the safety element (61) in the safety position.

11. Automatic pistol (1) having a drop protection (59) according to one of claims 1 to 10.

## Revendications

1. Sécurité antichute (59) d'un pistolet à chargement automatique (1) sans chien pourvu d'un élément de sécurité mobile (61) qui peut occuper une position de sécurité, dans laquelle il s'engage, avant de tirer, dans la trajectoire d'un percuteur (17), et une position de libération dans laquelle il se trouve à l'extérieur de la trajectoire du percuteur (17), l'élément de sécurité (61) recevant, dans la position de sécurité, le percuteur (17) uniquement après que celui-ci a avancé sur une distance définie, **caractérisée en ce que** l'élément de sécurité (61)
- est disposé et aménagé entre sa position de sécurité et sa position de libération de manière à pouvoir tourner ou pivoter horizontalement, et
- comprend un élément de positionnement (63) positionné de manière à tourner, avec une première extrémité (65), dans un évidement du coulisseau de fermeture (7) et un levier de sûreté (67) à deux bras est prévu sur une deuxième extrémité de l'élément de positionnement (63), lequel levier dépasse, dans la position de sécurité, avec une extrémité de sécurité (67a) sur un premier bras de levier (66a) afin de recevoir le percuteur (17) sur la trajectoire de celui-ci .

2. Sécurité antichute (59) selon la revendication 1, **caractérisée en ce que** l'élément de sécurité (61), dans sa position de sécurité, reçoit le percuteur (17) uniquement peu avant un tir.

3. Sécurité antichute (59) selon la revendication 1 ou la revendication 2, dans laquelle l'élément de sécurité (61) est positionné de manière mobile sur une douille de guidage (18a) de percuteur entourant le percuteur (17).

4. Sécurité antichute (59) selon l'une quelconque des revendications précédentes, dans laquelle un élément élastique (69) précontraint l'élément de sécurité (61) dans sa position de sécurité.

5. Sécurité antichute (59) selon l'une quelconque des revendications précédentes, dans laquelle l'élément de sécurité (61) est d'un seul tenant ou comporte plusieurs pièces.

6. Sécurité antichute (59) selon l'une quelconque des revendications précédentes 1 à 5, dans laquelle le levier de sûreté (67) présente, sur une extrémité (67b) d'un deuxième bras de levier (66b), un élément de commande (73) destiné à provoquer une action avec au moins un contour de commande (77, 79) d'une barre de détente (27) couplée à une détente (5).

7. Sécurité antichute (59) selon la revendication 6, dans laquelle, lorsque la détente (5) est en position de repos, la barre de détente (27) place, avec au moins un premier contour de commande (77), l'élément de commande (73) derrière lorsque celui-ci est en position de sécurité empêchant ainsi un mouvement de l'élément de sécurité (61) dans sa position de libération.

8. Sécurité antichute (59) selon la revendication 6 ou la revendication 7, dans laquelle la barre de détente (27) comprend au moins un deuxième contour de commande (79) afin de solliciter l'élément de commande (73) lors de l'actionnement de la détente et d'amener l'élément de sécurité (61) dans sa position de libération.

9. Sécurité antichute (59) selon l'une quelconque des revendications précédentes 6 à 8, dans laquelle l'élément de positionnement (63) comprend un évidement (75) complémentaire à une douille de guidage de percuteur (18a) au moins partiellement au niveau de ses dimensions, destiné à positionner l'élément de positionnement sur la douille de guidage de percuteur (18a) de telle sorte que l'élément de sécurité (61) pivote autour de la douille de guidage de percuteur (18a) lors du passage de cet élément de sécurité de la position de sécurité à la position de libération et inversement.

10. Sécurité antichute (59) selon l'une quelconque des revendications précédentes, dans laquelle le percuteur (17) comprend un épaulement (17a) aménagé contre afin d'agir avec l'élément de sécurité (61) lorsque celui-ci est en position de sécurité.

11. Pistolet à chargement automatique (1) équipé d'une sécurité antichute (59) selon l'une quelconque des revendications 1 à 10.
